# EUROPÄISCHE PATENTSCHRIFT

(11) **EP 1 177 604 B1**
(45) Veröffentlichungstag und Bekanntmachung des Hinweises auf die Patenterteilung: **23.06.2004**
(21) Anmeldenummer: 00938519.6
(22) Anmeldetag: 28.04.2000
(51) Int. Cl.: H01R 9/26, H01R 4/24

(54) **VERBINDUNGSKLEMME IN SCHNEID-KLEMMTECHNIK**
CONNECTING TERMINAL FOR INSULATION PIERCING CONNECTING TECHNOLOGY
SERRE-FIL FAISANT INTERVENIR LA TECHNIQUE DE L'AUTODENUDAGE

(30) Priorität: 11.05.1999 DE 19921775
(43) Veröffentlichungstag der Anmeldung: 06.02.2002
(73) Patentinhaber: SIEMENS AKTIENGESELLSCHAFT, 80333 München (DE)
(72) Erfinder: HERRMANN, Johann, D-84066 Mallersdorf-Pfaffenberg (DE); WEISSBERGER, Günther, D-93309 Kelheim (DE)
(86) Internationale Anmeldenummer: PCT/DE2000/001353
(87) Internationale Veröffentlichungsnummer: WO 2000/069027

(56) Entgegenhaltungen:
- DE-C- 19 516 338
- DE-C- 19 825 630
- DE-U- 9 212 342
- FR-A- 2 505 562
- US-A- 3 824 529
- US-A- 4 340 270

## Beschreibung

Die Erfindung bezieht sich auf eine Verbindungsklemme, insbesondere Reihenklemme, die zumindest zwei einander zugeordnete radartig geführte Anschlußorgane ausweist. Aus der FR-A-2 505 562 ist eine Leitungsklemme bekannt, die eine isolierte Leitung klemmt und kontaktiert. Diese Leitungsklemme weist ein Gehäuse auf und beinhaltet in dessen Aufnahmeraum zwei Kontaktbaueinheiten. Ein Metallbügel ist derartig ausgeformt, um eine Baueinheit einer Kompressionsfeder aufzunehmen und bildet Lagerpunkte für eine Bogenfeder und einen Hebel, welcher die Federn komprimiert. Der Hebel und eine Grundplatte weisen eine obere bzw. eine untere doppelte Zahnreihe auf. Ist der Hebel gedrückt, um die Feder zu komprimieren, ist eine Öffnung gebildet, welche ein Einführen der Leitung erlaubt. Nach Freigabe durchdringen die Zahnreihen die Isolation zu der Leitung.

Verbindungs- oder Leitungsklemmen in der seit altersher vorgesehenen Ausführung von Reihenklemmen weisen Schraubanschlüsse zu abisolierten Leitern und Verbindungsbügel zwischen den Schraubanschlüssen auf.

Der Erfindung liegt die Aufgabe zugrunde, eine schraubenlose Verbindungsklemme so weiterzuentwickeln, daß ein einfacher und gut zu handhabender Aufbau erzielt wird.

Die Lösung der geschilderten Aufgabe erfolgt durch eine Verbindungsklemme nach Anspruch 1. Hierbei ist die radartige Führung der Anschlußorgane in einer von Gehäuseseitenwänden gebildeten Drehlagerung aufgenommen. Dadurch steht der Raum zwischen der Drehlagerung voll für den Querschnitt anzuschließender Leiter zur Verfügung. Die messerartigen Anschlußkörper sind außerhalb der Anschlußorgane angeordnet und elektrisch miteinander fest verbunden. Bei anzuschließenden Leitern, die in den Anschlußkörper eingeführt und deren Isolation beim Verschwenken eines Anschlußorgans durchschnitten ist, sind die Anschlußkörper in Einschaltstellung leitend verbunden. Diese Leitung kann durch einen Leiter oder durch eine bügelartige Ausführung gebildet sein. Anschlußorgane und elektrische Verbindung lassen sich hierbei einfach ausführen.

Im Anschlußorgan kann vorteilhaft außer der Leitereinführungsöffnung eine Werkzeugeinführungsöffnung, insbesondere für einen Schraubendreher zur Betätigung ausgebildet sein, wie es an sich bekannt ist. Die Leitereinführungsöffnung und die Werkzeugeinführungsöffnung können vorteilhaft auf einer Seite des Gehäuses der Verbindungsklemme ausgebildet sein. Vorteilhaft ist die Leitereinführungsöffnung mit der Werkzeugeinführungsöffnung in V-Formation angeordnet. Dadurch erzielt man Fingerfreiheit.

Die Handhabung wird vereinfacht, wenn die Leitereinführungsöffnung und die Werkzeugeinführungsöffnung optisch unterscheidend ausgebildet sind, beispielsweise die Leitereinführungsöffnung rund und die Werkzeugeinführungsöffnung rechteckig ist. Die Handhabung wird weiter vereinfacht, wenn die Anschlußorgane rastbar ausgeführt sind. Die Verrastung kann vorteilhaft in der Offen-Stellung ausgebildet sein. Auf eine Tragschiene und auf das Gehäuse werden besonders wenig verwindende Kräfte ausgeübt, wenn die Anschlußorgane mit gegensinniger Anschlußrichtung ausgeführt sind.

Die Anschlußkörper können nach einer Weiterbildung als gabelartige Messer ausgebildet sein, zwischen die ein Leiter durch das Anschlußorgan eingeschwenkt werden kann. Es kann vorteilhaft sein, wenn die Messer an oder oberhalb ihrer Schneide keilförmig ausgebildet sind, um die Isolation aufzudrücken. Die Messer von zwei zugeordneten Anschlußkörpern können bügelartig verbunden sein. Bügel und Messer können in einer Ebene ausgeführt sein, wodurch der Aufbau weiter vereinfacht wird.

Die Erfindung soll nun anhand von in der Zeichnung wiedergegebenen Ausführungsbeispielen näher erläutert werden:
In FIG 1 ist eine Verbindungsklemme bei abgenommener Seitenwand in der Aufsicht und bei eingeführten Leitern veranschaulicht. Das linke Anschlußorgan ist in der Anschlußstellung und das rechte Anschlußorgan in einer Stellung vor dem Anschließen veranschaulicht.
In FIG 2 ist die Verbindungsklemme nach FIG 1 bei in Aufsicht aufgesetzter Seitenwand wieder perspektivisch dargestellt.
In FIG 3 ist die Verbindungsklemme in der Darstellungsweise nach FIG 1, jedoch ohne eingeführte Leiter wiedergegeben.

Die Verbindungsklemme nach FIG 1 ist nach Art einer Reihenklemme ausgeführt. Sie weist zwei einander zugeordnete radartig geführte Anschlußorgane 1 und 2 auf, die mit messerartigen Anschlußkörpern 3 und 4 zum Anschließen von Leitern 5 auf, die in Leitereinführungsöffnungen 6 eingeführt sind. Das Anschlußorgan 1 ist in einer elektrisch Kontakt gebende Stellung verschwenkt und das Anschlußorgan 2 nimmt die Offen-Stellung ein. Die radartige Führung 7 der Anschlußorgane 1 und 2 wird von einer Drehlagerung aufgenommen, die die Gehäuseseitenwände 8 bilden. Die messerartigen Anschlußkörper 3 und 4 sind außerhalb der Anschlußorgane 1 und 2 angeordnet und elektrisch fest miteinander verbunden. Die Leitereinführungsöffnungen 6 sind in den radartig geführten Anschlußorganen 1,2 ausgebildet. Anzuschließende Leiter 5 werden im Ausführungsbeispiel gegen Anschlußkörper hineinverschwenkt, die als feststehende Messer 3,4 sehr einfach ausgebildet sind.

Die Anschlußkörper 3,4 sind im Ausführungsbeispiel vorteilhaft als gabelartige Messer ausgebildet. Es ist günstig, wenn die Messer an oder oberhalb ihrer Schneide keilförmig ausgebildet sind. Sie lassen sich zum zugeordneten Anschlußkörper bügelartig verbinden. Im Ausführungsbeispiel sind die Messer der Anschlußkörper und der verbindende Bügel zwischen den Anschlußkörpern in einer Ebene ausgebildet.

In den Anschlußorganen 1,2 ist jeweils außer der Leitereinführungsöffnung 6 eine Werkzeugeinführungsöffnung 9 zur Betätigung ausgebildet. Als Werkzeug eignet sich insbesondere ein Schraubendreher. Im Ausführungsbeispiel sind die Leitereinführungsöffnung 6 und die Werkzeugeinführungsöffnung 9 für die Anschlußorgane 1,2 auf einer Seite des Gehäuses der Verbindungsklemme ausgebildet. Leitereinführungsöffnung 6 ist mit der Werkzeugeinführungsöffnung 9 in V-Formation angeordnet, wodurch man Fingerfreiheit erzielt. Zur Unterscheidung und jeweils formangepaßt ist die Leitereinführungsöffnung 6 rund und die Werkzeugeinführungsöffnung 9 im Querschnitt rechteckig ausgebildet, wodurch sie sich auch optisch leicht unterscheiden. Die Anschlußorgane 1 und 2 sind im Ausführungsbeispiel rastbar ausgebildet, in dem in der Offen-Stellung eine Rastfeder 11 in einer Rastaufnahme 12 in der Offen-Stellung verrasten kann. Die Offen-Stellung ist dadurch lagegesichert.

In FIG 2 werden die radartigen Führungen 7 der Anschlußorgane 1,2 auch in der aufgesetzten vorderen Seitenwand des Gehäuses 10 geführt.

In der Darstellungsweise nach FIG 3, ohne eingeführte Leiter und wieder bei abgenommener Seitenwand in der Aufsicht, sind die Bauelemente der Verbindungsklemme in perspektivischer Darstellung ungestört zu ersehen. Zwischen den als gabelartige Messer ausgeführten Anschlußkörpern 3,4 erstreckt sich ein ebener Verbindungsbügel 13. Die Anschlußorgane 1,2 sind über die Anschlußkörper 3,4 nur in der Einschaltstellung elektrisch verbunden.

Eine derartige Verbindungsklemme weist eine direkte Kontaktierung ohne Schweißstellen auf. Sie liefert hohe Kontaktkraft und kann äußerst einfach rüttelsicher ausgeführt sein. Um auch zähe Isolationen auftrennen zu können, läßt sich eine Stahlschneide einsetzen.

## Patentansprüche

1. Verbindungsklemme, insbesondere Reihenklemme, die zumindest zwei einander zugeordnete radartig geführte Anschlußorgane (1,2) aufweist, die mit messerartigen Anschlußkörpern (3,4) zum Anschließen von in Leitereinführungsöffnungen (6) eingeführten Leitern (5) in Schneid-Klemmtechnik versehen sind, wobei die Anschlußorgane (1,2) eine elektrisch Kontakt gebende Stellung und eine Offen-Stellung einnehmen können, und wobei die radartige Führung (7) der Anschlußorgane (1,2) in einer von Gehäuseseitenwänden (8) gebildeten Drehlagerung aufgenommen sind, wobei die messerartigen Anschlußkörper (3,4) außerhalb der Ansrchlußorgane (1,2) angeordnet sind und elektrisch miteinander fest verbunden sind und wobei die Leitereinführungsöffnungen (6) in den radartig geführten Anschlußorganen (1,2) ausgebildet sind.

2. Verbindungsklemme nach Anspruch 1, wobei im Anschlußorgan (1,2) außer der Leitereinführungsöffnung (6) eine Werkzeugeinführungsöffnung (9), insbesondere für einen Schraubendreher, zur Betätigung ausgebildet ist.

3. Verbindungsklemme nach Anspruch 2, wobei Leitereinführungsöffnung (6) und Werkzeugeinführungsöffnung (9) für die Anschlußorgane (1,2) auf einer Seite des Gehäuses (10) der Verbindungsklemme ausgebildet sind.

4. Verbindungsklemme nach Anspruch 2, wobei die Leitereinführungsöffnung (6) mit der Werkzeugeinführungsöffnung (9) in V-Formation angeordnet sind.

5. Verbindungsklemme nach Anspruch 2, wobei die Leitereinführungsöffnung (6) rund und die Werkzeugeinführungsöffnung 9) hiervon optisch unterscheidend, beispielsweise rund und rechteckig, ausgebildet sind.

6. Verbindungsklemme nach einem der vorhergehenden Ansprüche, wobei die Anschlußorgane (1,2) rastbar ausgebildet sind.

7. Verbindungsklemme nach Anspruch 6, wobei die Verrastung in der Ausschaltstellung ausgebildet ist.

8. Verbindungsklemme nach einem der vorhergehenden Ansprüche, wobei die Anschlußorgane (1,2) mit gegensinniger Anschlußrichtung ausgeführt sind.

9. Verbindungsklemme nach einem der vorhergehenden Ansprüche, wobei die Anschlußkörper (3,4) als gabelartige Messer ausgebildet sind.

10. Verbindungsklemme nach Anspruch 9, wobei die Messer an oder oberhalb ihrer Schneide keilförmig ausgebildet sind und mit den Messern der zugeordneten Anschlußkörper (3,4) bügelartig (13) verbunden sind.

## Claims

1. Connecting terminal, in particular a terminal block, which has at least two connecting elements (1, 2) routed in wheel-like fashion and associated with one another, which are provided with blade-like connecting bodies (3, 4) for connecting cables (5) inserted into cable entry openings (6) in insulation displacement technology, the connecting elements (1, 2) being able to adopt a position giving electrical contact and an open position, and the wheel-like routing (7) of the connecting elements (1, 2) being contained in a pivot mounting formed by housing side walls (8), the blade-like connecting bodies (3, 4) being arranged outside the connecting elements (1, 2) and permanently electrically connected to one another, and the cable entry openings (6) being fashioned in the connecting elements (1, 2) routed in wheel-like fashion.

2. Connecting terminal according to Claim 1, whereby a tool entry opening (9), in particular for a screwdriver, is fashioned for operation in the connecting element (1, 2) outside the cable entry opening (6).

3. Connecting terminal according to Claim 2, whereby cable entry opening (6) and tool entry opening (9) for the connecting elements (1, 2) are fashioned on one side of the housing (10) of the connecting terminal.

4. Connecting terminal according to Claim 2, whereby the cable entry opening (6) is arranged in V formation with the tool entry opening (9).

5. Connecting terminal according to Claim 2, whereby the cable entry opening (6) is round and the tool entry opening (9) is fashioned to be visually distinctive therefrom, for example round and rectangular.

6. Connecting terminal according to one of the preceding claims, whereby the connecting elements (1, 2) are fashioned to be latchable.

7. Connecting terminal according to Claim 6, whereby the latch is fashioned in the open position.

8. Connecting terminal according to one of the preceding claims, whereby the connecting elements (1, 2) are fashioned to have an reverse connection direction.

9. Connecting terminal according to one of the preceding claims, whereby the connecting bodies (3, 4) are fashioned as fork-like blades.

10. Connecting terminal according to Claim 9, whereby the blades are fashioned to be wedge-shaped on or above their edge and are connected to the blades of the associated connecting bodies (3, 4) in bow-like fashion (13).

## Revendications

1. Serre-fils, en particulier borne serre-fils, quel présente des organes de raccordement (1, 2), au moins au nombre de deux guidés à la manière d'une roue et associés l'un à l'autre, qui sont munis de corps de raccordement (3, 4) en forme de couteau destinés à raccorder des conducteurs (5) insérés dans des ouvertures d'insertion de conducteurs (6) et réalisés selon la technique de la borne à guillotine, les organes de raccordement (1, 2) pouvant prendre une position qui établit un contact électrique et une position d'ouverture, le guidage (7) à la manière d'une roue des organes de raccordement (1, 2) étant reçu dans un palier de pivotement formé par les parois latérales de boîtier (8), les corps de raccordement (3, 4) en forme de couteau étant disposés à l'extérieur des organes de raccordement (1, 2) et étant reliés électriquement l'un à l'autre de façon fixe et les ouvertures d'insertion de conducteurs (6) étant formées dans les organes de raccordement (1, 2) guidés à la manière d'une roue.

2. Serre-fils selon la revendication 1, **caractérisé en ce que** dans l'organe de raccordement (1, 2) outre l'ouverture d'insertion de conducteurs (6) est formée une ouverture d'insertion d'outil (9), en particulier pour un tournevis, destinée à la manoeuvre.

3. Serre-fils selon la revendication 2, **caractérisé en ce que** l'ouverture d'insertion de conducteurs (6) et l'ouverture d'insertion d'outil (9) pour les organes de raccordement (1, 2) sont formés d'un côté du boîtier (10) du serre-fils.

4. Serre-fils selon la revendication 2, **caractérisé en ce que** l'ouverture d'insertion de conducteurs (6) et l'ouverture d'insertion d'outil (9) sont disposées selon un agencement en V.

5. Serre-fils selon la revendication 2, **caractérisé en ce que** l'ouverture d'insertion de conducteurs (6) est formée de façon ronde et l'ouverture d'insertion d'outil (9) de façon visuellement différenciée, par exemple ronde et rectangulaire.

6. Serre-fils selon l'une des revendications précédentes, **caractérisé en ce que** les organes de raccordement (1, 2) sont formés de façon encliquetable.

7. Serre-fils selon la revendication 6, **caractérisé en ce que** l'encliquetage est formé en position de déconnexion.

8. Serre-fils selon l'une des revendications précédentes, **caractérisé en ce que** les organes de raccordement (1, 2) sont conçus en ayant une direction de raccordement en sens opposé.

9. Serre-fils selon l'une des revendications précédentes, **caractérisé en ce que** les corps de raccordement (3, 4) sont formés en tant que couteaux à la manière d'une fourche.

10. Serre-fils selon la revendication 9, **caractérisé en ce que** les couteaux sont conformés en coin sur ou au-dessus de leur lame et sont reliés à la manière d'un étrier (13) aux couteaux des corps de raccordement (3, 4) associés.
